# FASCICULE DE BREVET EUROPEEN

(11) **EP 3 928 652 B1**
(45) Date de publication et mention de la délivrance du brevet: **19.04.2023**
(21) Numéro de dépôt: 20181588.3
(22) Date de dépôt: 23.06.2020
(51) Int. Cl.: A44C 5/24

(54) **DISPOSITIF DE VERROUILLAGE POUR FERMOIR DE BRACELET**
VERSCHLUSSVORRICHTUNG FÜR ARMBANDVERSCHLUSS
LOCKING DEVICE FOR A BRACELET CLASP

(43) Date de publication de la demande: 29.12.2021
(73) Titulaire: ROLEX SA, 1211 Genève 26 (CH)
(72) Inventeur: RIOTTE, Thibaut, 74370 Metz-Tessy (FR)
(74) Mandataire: Moinas & Savoye SARL

(56) Documents cités:
- EP-A1- 1 654 950
- EP-A1- 2 502 516
- US-A- 5 771 543
- US-A1- 2006 090 305
- US-A1- 2012 240 360
- US-B2- 6 588 069

## Description

### Introduction

La présente invention concerne un fermoir pour bracelet comprenant au moins un dispositif de verrouillage. Elle porte aussi sur un bracelet et une montre-bracelet en tant que tels comprenant un tel fermoir.

### Etat de l'Art

Il existe plusieurs solutions pour accrocher les deux brins d'un bracelet de montre autour du poignet de son porteur. La première solution est simple et consiste à doter les extrémités de chaque brin de moyens de coopération, sous la forme par exemple d'une simple boucle et d'un ardillon d'une part coopérant avec des trous d'autre part. Une telle solution présente l'inconvénient que lors de l'ouverture des moyens de coopération, les deux brins du bracelet sont immédiatement désolidarisés et entraînent un risque de chute de la montre-bracelet.

Pour pallier cet inconvénient, une autre solution consiste à prévoir un élément intermédiaire de type fermoir, disposé entre les deux brins de bracelet, qui reste toujours solidaire des extrémités de ces deux brins. Un tel fermoir occupe deux positions : une position fermée, prévue pour le port de la montre, dans laquelle le bracelet et le fermoir s'étendent sur le pourtour du poignet en présentant une longueur totale permettant le port de la montre-bracelet, et une position ouverte qui permet d'augmenter la longueur du bracelet et du fermoir, en écartant les deux extrémités des deux brins du bracelet, sans les détacher du fermoir, pour permettre le passage de la main et le retrait de la montre. Dans cette configuration ouverte du fermoir, les deux brins du bracelet ne sont pas désolidarisés, ce qui minimise le risque de chute de la montre.

Un fermoir comprend en général deux ou trois lames repliables, qui sont au moins en partie repliées sur elles-mêmes en position fermée et déployées en position ouverte du fermoir. Des mécanismes de verrouillage et de déverrouillage sont utilisés pour garantir le maintien stable de la position fermée. Par exemple, le document EP1654950 A1 décrit une telle solution de verrouillage.

Toutefois, il existe un besoin d'une autre solution de verrouillage pour fermoir de bracelet. Ainsi, l'invention cherche à atteindre tout ou partie des objets suivants.

Un premier objet de l'invention consiste à proposer une solution de verrouillage d'un fermoir de bracelet fiable et robuste.

Un deuxième objet de l'invention consiste à proposer une solution de verrouillage d'un fermoir de bracelet présentant un encombrement minimal.

Un troisième objet de l'invention consiste à proposer une solution de verrouillage d'un fermoir de bracelet compatible avec une recherche esthétique de l'aspect du fermoir.

### Brève description de l'invention

A cet effet, l'invention repose sur un dispositif de verrouillage pour fermoir de bracelet, qui comprend un levier d'actionnement destiné à l'actionnement du dispositif de verrouillage par un utilisateur, un élément de verrouillage apte à coopérer avec un élément d'accrochage complémentaire et en ce qu'il comprend un élément intermédiaire relié d'une part à l'élément de verrouillage par un premier dispositif de liaison et relié d'autre part au levier d'actionnement par un deuxième dispositif de liaison, au moins un de ces deux dispositifs de liaison étant doté d'au moins deux degrés de liberté.

L'invention est précisément définie par les revendications.

### Brève description des figures

Ces objets, caractéristiques et avantages de la présente invention seront exposés en détail dans la description suivante d'un mode de réalisation particulier fait à titre non-limitatif en relation avec les figures jointes parmi lesquelles :
La figure 1 représente une vue en perspective d'un fermoir ouvert et partiellement déployé selon un mode de réalisation de l'invention.
La figure 2 représente une autre vue en perspective du fermoir ouvert selon le mode de réalisation de l'invention.
La figure 3 représente une vue de dessus du fermoir en configuration fermée selon le mode de réalisation de l'invention.
La figure 4 représente une vue de côté en coupe par un plan longitudinal vertical médian du fermoir en configuration fermée selon le mode de réalisation de l'invention.
La figure 5 représente une vue de côté en coupe par un deuxième plan longitudinal vertical du fermoir en configuration fermée selon le mode de réalisation de l'invention.
La figure 6 représente une vue de côté en coupe par un troisième plan longitudinal vertical du fermoir en configuration fermée selon le mode de réalisation de l'invention.
La figure 7 représente une vue de côté en coupe par un plan longitudinal vertical médian du fermoir en phase d'ouverture selon le mode de réalisation de l'invention.
La figure 8 représente une vue de côté en coupe par un plan longitudinal vertical médian du fermoir en phase de fermeture selon le mode de réalisation de l'invention.

Pour simplifier la description, nous utiliserons par convention les termes de « direction longitudinale » pour la direction selon la longueur d'un fermoir ou d'un brin de bracelet, et de « direction transversale » pour la direction perpendiculaire, dans le plan d'un fermoir (plus précisément le plan d'une lame ou d'un couvercle du fermoir), en considérant particulièrement la configuration fermée du fermoir. La direction verticale est la direction perpendiculaire aux deux premières directions, orientée perpendiculairement au plan du fermoir (plus précisément d'une lame ou d'un couvercle du fermoir).

De plus, le fermoir selon l'invention pourra comprendre un ou deux dispositifs de verrouillage, sensiblement identiques, agencés par exemple de manière symétrique sur le fermoir. Ainsi, nous utiliserons les mêmes références pour désigner les composants de l'éventuel deuxième dispositif de verrouillage identiques aux composants du premier dispositif de verrouillage, en ajoutant le signe « ' » pour différencier ces deuxièmes références des premières.

L'invention repose sur un fermoir doté d'un mécanisme de verrouillage utilisant un levier d'actionnement agencé directement dans le couvercle du fermoir, voire sur une lame du fermoir, se présentant notamment comme une partie mobile du couvercle du fermoir. Une telle partie peut par exemple se présenter comme une simple coiffe du couvercle. Une telle solution permet d'atteindre un aspect esthétique épuré et un encombrement minimal.

Les figures 1 et 2 montrent un fermoir 100 pour bracelet selon un mode de réalisation de l'invention. Ce fermoir 100 comprend trois lames, dont deux lames 5, 5' latérales, dites première lame 5 et troisième lame 5', agencées symétriquement aux deux extrémités longitudinales d'une deuxième lame 4 centrale, par l'intermédiaire respectivement d'axes de lame 51, 51' transverses. Chaque lame 5, 5' latérale peut occuper une position ouverte, comme représenté par les figures 1 et 2, et une position fermée dans laquelle elle est repliée sur la lame 4 centrale et verrouillée par un dispositif de verrouillage 10, 10' qui sera décrit par la suite, pour atteindre une position fermée du fermoir.

Les deux lames 5, 5' latérales sont sensiblement identiques et nous allons donc décrire en détail les caractéristiques de la seule première lame 5 latérale. Un couvercle 6 est fixé sur cette première lame 5 latérale. Ce couvercle 6 est monté pivotable en rotation autour d'un axe de couvercle 61 disposé au niveau d'une extrémité de la première lame 5, opposée à son extrémité liée à la deuxième lame 4 centrale. Le couvercle 6 présente une section transversale en forme de U inversé, présentant une face supérieure visible par un utilisateur, et deux parois latérales, sensiblement perpendiculaires à la face supérieure, destinées à recouvrir latéralement l'ensemble du fermoir et son mécanisme, notamment le dispositif de verrouillage, pour le dissimuler, sensiblement le masquer, et assurer l'aspect esthétique de la solution. Le couvercle 6 comprend de plus sur son extrémité opposée à l'axe de couvercle 61 un dispositif de fixation pour une extrémité d'un brin de bracelet. Sur le mode de réalisation, ce dispositif de fixation comprend des ouvertures 62 agencées dans les parois latérales du couvercle 6 afin de recevoir une barrette de fixation d'une maille d'extrémité de bracelet. En position ouverte, le couvercle 6 est donc susceptible de se déployer relativement aux lames 4, 5 du fermoir par rotation autour de l'axe de fermoir 61 et de participer à l'augmentation de la longueur du fermoir. En position fermée, les deux couvercles 6, 6' de respectivement les deux lames 5, 5' latérales viennent se positionner l'un contre l'autre de manière continue, formant ainsi l'aspect d'un couvercle 60 unique du fermoir, comme représenté en figure 3.

Le dispositif de verrouillage 10 de la première lame 5 latérale va maintenant être décrit. Il comprend d'abord un élément de verrouillage 1 monté en rotation autour d'un premier axe 11. Cet élément de verrouillage 1 comprend une forme sur une extrémité inférieure conçue pour coopérer avec un élément d'accrochage 4a complémentaire agencé au niveau de la partie centrale de la deuxième lame 4 centrale. Selon le mode de réalisation, cette forme est de type crochet. En variante, toute autre forme permettant un verrouillage mécanique entre l'élément de verrouillage 1 et un élément d'accrochage 4a complémentaire est possible.

D'autre part, un ou plusieurs ressorts de rappel 8a, 8b sont prévus pour agir sur l'élément de verrouillage 1 pour tendre à le positionner dans une position apte à venir en prise avec l'élément d'accrochage 4a de la deuxième lame 4 centrale, de manière à verrouiller le fermoir de bracelet. Sur le mode de réalisation, deux ressorts 8a, 8b sont agencés autour du premier axe de rotation 11, symétriquement répartis autour du plan médian longitudinal I-I, comme cela est représenté sur les figures 5 et 6, au niveau des coupes respectivement II-II et III-III, selon les plans représentés sur la figure 3.

Le dispositif de verrouillage 10 comprend de plus un levier d'actionnement 2 agencé au sein du couvercle 6. Plus précisément, ce levier d'actionnement 2 se présente comme une partie de la surface supérieure du couvercle 6. Il s'étend sur toute la longueur du couvercle 6, et est articulé en rotation autour d'un deuxième axe 21 transverse au niveau de l'extrémité longitudinale du couvercle 6 destinée à recevoir une maille d'extrémité de bracelet, opposée à son extrémité destinée à venir se positionner au centre du fermoir en position fermée.

Enfin, le dispositif de verrouillage 10 comprend un élément intermédiaire 3, relié d'une part à l'élément de verrouillage 1 par un premier dispositif de liaison et relié d'autre part au levier d'actionnement 2 par un deuxième dispositif de liaison.

Selon le mode de réalisation, l'élément de verrouillage 1 et l'élément intermédiaire 3 du dispositif de verrouillage sont liés en rotation relative autour d'un premier axe intermédiaire 31. Le premier dispositif de liaison est donc un axe de rotation. D'autre part, le levier d'actionnement 2 et l'élément intermédiaire 3 du dispositif de verrouillage sont liés par un deuxième dispositif de liaison comprenant une rainure 22, agencée sur le levier d'actionnement 2, au sein de laquelle se déplace un deuxième axe intermédiaire 32 reliant le levier d'actionnement 2 et l'élément intermédiaire 3 et autour duquel le levier d'actionnement 2 et l'élément intermédiaire 3 sont susceptibles de pivoter l'un par rapport à l'autre. Un tel deuxième dispositif de liaison permet ainsi de conférer deux degrés de liberté entre le levier d'actionnement 2 et l'élément intermédiaire 3. Naturellement, il est tout à fait possible d'intervertir cet agencement, en conformant la rainure sur l'élément intermédiaire 3 et l'axe au niveau du levier d'actionnement 2.

Dans ce mode de réalisation, le premier axe intermédiaire 31 et le deuxième axe intermédiaire 32 sont respectivement agencés au niveau des deux extrémités longitudinales de l'élément intermédiaire 3. Ils sont de plus positionnés de part et d'autre du premier axe 11, en configuration fermée du fermoir, comme cela est visible sur les figures 4 et 5.

Naturellement, l'invention ne se limite pas au mode de réalisation décrit. Elle peut s'étendre à toute autre solution dans laquelle au moins un desdits deux dispositifs de liaison du dispositif de verrouillage est conçu pour conférer deux degrés de liberté aux deux éléments qu'il relie. Ce dispositif de liaison peut par exemple conférer un premier degré de liberté en rotation, et un deuxième degré de liberté par déplacement de type translation guidé au sein d'une rainure. Cette rainure peut s'étendre dans la direction longitudinale. En variante, elle pourrait aussi présenter une orientation selon une autre direction, par exemple verticale. La notion de « rainure » est à considérer au sens large du terme, elle n'est pas nécessairement droite, et sa trajectoire peut bien entendu être adaptée à la cinématique des différents composants du dispositif de verrouillage. De plus, selon le mode de réalisation, l'autre dispositif de liaison confère un seul degré de liberté. En variante, il pourrait conférer aussi au moins deux degrés de liberté, de manière similaire à l'au moins un dispositif de liaison décrit ci-dessus.

Ainsi, en variante du mode de réalisation décrit, le premier dispositif de liaison pourrait donc conférer deux degrés de liberté et le deuxième dispositif de liaison un seul degré de liberté. De plus, ces degrés de liberté pourraient reposer sur d'autres mouvements que les rotations et translation décrites.

En remarque, il apparaît dans le mode de réalisation décrit que le premier axe 11, le premier axe intermédiaire 31, le deuxième axe intermédiaire 32, et le deuxième axe 21, sont distincts et parallèles. Ils présentent tous une orientation transversale.

Le fermoir selon le mode de réalisation comprend de plus un élément 7, particulièrement représenté sur les figures 4 à 6, solidaire du couvercle 6, et fixé d'une part à l'axe de couvercle 61 et à un axe transversal 71 parallèle joignant les deux parois latérales du couvercle. Le premier axe 11 de rotation de l'élément de verrouillage 1 du dispositif de verrouillage 10 est monté en rotation sur cet élément 7 solidaire du couvercle 6. Cet élément 7 comprend également des logements conformés pour réceptionner les ressorts de rappel 8a, 8b autour du premier axe 11, au niveau des plans longitudinaux verticaux II-II et III-III des figures 5 et 6 qui sont plus particulièrement visibles sur la figure 3.

Le mode de réalisation repose sur l'agencement ou la liaison du dispositif de verrouillage en partie sur un couvercle de fermoir. En variante, l'invention reste implémentable sur un fermoir sans couvercle, ou dont le couvercle et la lame sont confondus en un seul et même élément. Dans un tel cas, le levier d'actionnement 2 serait directement monté sur une lame mobile en remplacement d'un couvercle, par exemple comme une partie mobile de ladite lame mobile. Selon une autre variante, le levier d'actionnement 2 peut présenter toute autre forme, toute autre partie d'un couvercle de fermoir. Avantageusement, en position fermée, il forme une surface sensiblement continue avec le reste du couvercle de fermoir.

Selon le mode de réalisation, un élément de préhension 2a est agencé sur le levier d'actionnement 2, pour faciliter son actionnement par un utilisateur. Il est plus précisément agencé au niveau de l'extrémité centrale du levier d'actionnement, à l'opposé du deuxième axe 21.

Le mode de réalisation décrit repose sur un fermoir à trois lames. Comme mentionné précédemment, chaque lame 5, 5' latérale peut être verrouillée et déverrouillée de la lame 4 centrale par un dispositif de verrouillage 10, 10' respectif. Ces deux dispositifs de verrouillage 10, 10' sont sensiblement identiques, symétriquement répartis relativement à un plan médian transversal vertical P du fermoir, représenté sur les figures 3 et 4. Selon le mode de réalisation, ils diffèrent par leurs éléments de préhension 2a, 2a' qui présentent des formes complémentaires pour s'imbriquer en position fermée du fermoir, ces formes étant ainsi choisies pour des raisons aussi bien esthétiques qu'ergonomiques. En particulier, les éléments de préhension 2a, 2a' sont conformés de telle sorte qu'il n'y ait pas d'ordre imposé dans les séquencements d'ouverture et de fermeture de chaque lame latérale 5, 5' du fermoir 100, notamment dans les séquencements d'actionnement de leurs deux dispositifs de verrouillage 10, 10' respectifs. Il serait bien sûr envisageable de conformer les éléments de préhension 2a, 2a' afin qu'ils soient identiques.

Sur le mode de réalisation, il apparaît que les différents axes 11, 11', 21, 21', 31, 31', 32, 32', 51, 51', 61, 61', 71, 71' susmentionnés du fermoir sont tous parallèles, orientés transversalement. Dans toute cette description, la notion d'«axe» se rapporte aussi bien à la notion d'axe géométrique qu'à la notion d'axe physique. Par exemple, dans le mode de réalisation, le premier axe 11 est un axe de rotation de l'élément de verrouillage 1, qui peut être solidaire ou non de l'élément de verrouillage 1. Il en est de même pour ce qui concerne les autres axes du mode de réalisation, en particulier le deuxième axe 21 et les deux axes intermédiaires 31, 32.

En variante, il est possible d'imaginer d'autres modes de réalisation dans lesquels tout ou partie de ces axes pourraient présenter d'autres orientations. Notamment, le premier axe 11 et les deux axes intermédiaires 31, 32 pourraient être perpendiculaires au deuxième axe 21. En variante encore, tous ces axes pourraient rester parallèles, mais agencés différemment.

D'autre part, sur le mode de réalisation décrit, les axes du dispositif de verrouillage sont des axes de pivotement. En alternative, au moins un de ces axes pourrait être un axe définissant une trajectoire de translation. Par exemple, le levier d'actionnement 2 pourrait notamment se présenter sous la forme d'un composant mobile en translation relativement au couvercle 6, selon une direction correspondant sensiblement à la direction longitudinale du couvercle 6.

De plus, le fermoir pourrait en variante être un fermoir à seulement deux lames déployantes, et comprenant un dispositif de verrouillage entre les deux lames, tel que décrit précédemment. Dans ce cas, le couvercle 6 susmentionné peut alors correspondre à l'entier du couvercle 60 du fermoir.

L'invention porte aussi sur un bracelet, caractérisé en qu'il comprend un dispositif de verrouillage tel que décrit précédemment ou un fermoir tel que décrit précédemment. L'invention porte aussi sur une montre bracelet comprenant un tel bracelet.

Le fonctionnement du fermoir selon le mode de réalisation va maintenant être expliqué, en relation avec les figures 7 et 8.

La figure 7 illustre une vue en coupe du fermoir selon un plan I-I alors que le dispositif de verrouillage 10 est actionné de sorte à ouvrir le fermoir 100, plus précisément à ouvrir la première lame 5 relativement à la deuxième lame 4 centrale. Pour cela, un utilisateur actionne l'élément de préhension 2a pour initier une rotation du levier d'actionnement 2 autour du deuxième axe 21, dans le sens horaire. Cet actionnement du levier d'actionnement 2 entraîne une rotation de l'élément de verrouillage 1 autour du premier axe 11 dans le même sens horaire, à l'encontre des ressorts 8a, 8b. Cette rotation est rendue possible par l'élément intermédiaire 3, qui permet l'escamotage de l'élément de verrouillage 1 de l'élément d'accrochage 4a de la deuxième lame 4 centrale, tout en lui transmettant le mouvement de rotation. En remarque, dans cette phase d'ouverture, le deuxième axe intermédiaire 32 est positionné à une première extrémité longitudinale de la rainure 22, du côté du centre du fermoir.

La figure 8 illustre la même vue de coupe du fermoir selon un plan I-I dans une phase opposée de fermeture de la première lame 5 sur la deuxième lame 4 centrale. Le levier d'actionnement 2 est pivoté autour du deuxième axe 21 en sens anti-horaire, ce qui amène l'élément de verrouillage 1 en prise avec l'élément d'accrochage 4a de la deuxième lame 4. Dans cette phase, les deux degrés de liberté de l'élément intermédiaire 3 relativement au levier d'actionnement 2 sont particulièrement avantageux car ils permettent un déplacement de l'élément de verrouillage 1 relativement à l'élément d'accrochage 4a complémentaire, lui permettant de franchir l'extrémité de cet élément d'accrochage 4a, de sorte que celui-ci puisse se positionner sous l'élément d'accrochage 4a, pour atteindre la position finale fermée représentée par la figure 4. Notamment, le déplacement du deuxième axe intermédiaire 32 au sein de la rainure 22 selon une direction parallèle ou sensiblement parallèle à la direction longitudinale du levier d'actionnement 2 favorise ce bon positionnement de l'élément de verrouillage 1. Dans cette phase de fermeture, le deuxième axe intermédiaire 32 est d'abord positionné à une deuxième extrémité longitudinale de la rainure 22, du côté de l'extrémité du fermoir, avant de se déplacer vers la première extrémité longitudinale opposée. Autrement dit, l'agencement de l'élément intermédiaire permet un actionnement temporaire de l'élément de verrouillage 1 en pivotement horaire alors que le levier d'actionnement 2 pivote dans le sens anti-horaire selon le deuxième axe 21, lui permettant de franchir l'extrémité de l'élément d'accrochage 4a et lui permettant de pouvoir prendre position sous cet élément d'accrochage. L'élément intermédiaire 3 confère donc finalement à l'élément de verrouillage 1 une certaine autonomie relativement au levier d'actionnement 2, suffisante pour garantir son bon positionnement dans tous les actionnements du levier d'actionnement 2. Grâce à l'élément intermédiaire 3, le levier d'actionnement 2 est notamment immobile durant la phase de fermeture du fermoir.

## Revendications

1. Fermoir pour bracelet, qui comprend au moins deux lames mobiles (4), (5) articulées l'une par rapport à l'autre autour d'un axe des lames (51) et en ce qu'il comprend un dispositif de verrouillage (10) permettant de verrouiller ou de déverrouiller une première lame (5) relativement à une deuxième lame (4), respectivement en configurations fermée et ouverte du fermoir, le dispositif de verrouillage (10) est relié à la première lame (5) et comprend un levier d'actionnement (2) destiné à l'actionnement du dispositif de verrouillage par un utilisateur, un élément de verrouillage (1) apte à coopérer avec un élément d'accrochage (4a) complémentaire de la deuxième lame (4), le fermoir est **caractérisé en ce qu'**il comprend un élément intermédiaire (3) relié d'une part à l'élément de verrouillage (1) par un premier dispositif de liaison et relié d'autre part au levier d'actionnement (2) par un deuxième dispositif de liaison, au moins un de ces deux dispositifs de liaison étant doté d'au moins deux degrés de liberté.

2. Fermoir pour bracelet selon la revendication précédente, **caractérisé en ce qu'**au moins un desdits deux dispositifs de liaison du dispositif de verrouillage confère un premier degré de liberté en rotation autour d'un deuxième axe intermédiaire (32), et un deuxième degré de liberté selon une translation par déplacement dudit deuxième axe intermédiaire (32) au sein d'une rainure (22).

3. Fermoir pour bracelet selon la revendication précédente, **caractérisé en ce que** le levier d'actionnement (2) et l'élément intermédiaire (3) du dispositif de verrouillage sont liés par le deuxième dispositif de liaison comprenant une rainure (22), agencée sur le levier d'actionnement (2) ou l'élément intermédiaire (3), au sein de laquelle se déplace le deuxième axe intermédiaire (32) reliant le levier d'actionnement (2) et l'élément intermédiaire (3) et autour duquel le levier d'actionnement (2) et l'élément intermédiaire (3) sont susceptibles de pivoter, permettant deux degrés de liberté entre le levier d'actionnement (2) et l'élément intermédiaire (3).

4. Fermoir pour bracelet selon l'une des revendications précédentes, **caractérisé en ce qu'**un desdits deux dispositifs de liaison du dispositif de verrouillage confère un unique degré de liberté en rotation autour d'un premier axe intermédiaire (31).

5. Fermoir pour bracelet selon l'une des revendications précédentes, **caractérisé en ce que** l'élément de verrouillage (1) est monté mobile en rotation autour d'un premier axe (11), et **en ce que** le levier d'actionnement (2) est monté mobile en rotation autour d'un deuxième axe (21).

6. Fermoir pour bracelet selon l'une des revendications précédentes, **caractérisé en ce qu'**il comprend un ou plusieurs ressorts de rappel (8a, 8b) agencés pour agir sur l'élément de verrouillage (1) pour tendre à le positionner dans une position apte à venir en prise avec l'élément d'accrochage (4a) complémentaire de manière à verrouiller le fermoir de bracelet.

7. Fermoir pour bracelet selon l'une des revendications précédentes **caractérisé en ce qu'**il comprend un couvercle (6) agencé en rotation autour d'un axe de couvercle (61) sur ladite première lame (5) et présentant une section en U inversé dont la face supérieure est visible par un utilisateur et dont deux parois latérales parallèles masquent ou masquent sensiblement le dispositif de verrouillage (10) du fermoir, l'élément de verrouillage (1) du dispositif de verrouillage (10) est monté en rotation sur ladite première lame (5) ou sur ledit couvercle (6) autour d'un premier axe (11) positionné au niveau d'une première extrémité longitudinale de ladite première lame (5) ou dudit couvercle (6) et **en ce que** le levier d'actionnement (2) du dispositif de verrouillage est monté en rotation sur ladite première lame (5) ou sur ledit couvercle (6) autour d'un deuxième axe (21) positionné au niveau d'une deuxième extrémité longitudinale de ladite première lame (5) ou dudit couvercle (6).

8. Fermoir pour bracelet selon l'une des revendications précédentes, **caractérisé en ce qu'**il comprend un couvercle (6) agencé sur ladite première lame (5) en rotation autour d'un axe de couvercle (61) et **en ce que** le levier d'actionnement (2) est une partie mobile de la face supérieure et visible par un utilisateur du couvercle (6).

9. Fermoir pour bracelet selon l'une des revendications précédentes, **caractérisé en ce que** l'élément de verrouillage (1) et l'élément intermédiaire (3) du dispositif de verrouillage sont liés en rotation relative autour d'un premier axe intermédiaire (31).

10. Fermoir pour bracelet selon les revendications 2 ou 3, et 9, **caractérisé en ce que** le premier axe intermédiaire (31) et le deuxième axe intermédiaire (32) sont agencés respectivement au niveau des deux extrémités longitudinales de l'élément intermédiaire (3), et sont positionnés de part et d'autre du premier axe (11) en configuration fermée du fermoir.

11. Fermoir pour bracelet selon l'une des revendications 2 ou 3, et 9, **caractérisé en ce que** le premier axe intermédiaire (31), le deuxième axe intermédiaire (32) et le premier axe (11) sont distincts et parallèles entre eux, ou **en ce que** le premier axe intermédiaire (31), le deuxième axe intermédiaire (32), le premier axe (11) et le deuxième axe (21) sont distincts et parallèles entre eux, ou **en ce que** le premier axe intermédiaire (31), le deuxième axe intermédiaire (32), le premier axe (11), le deuxième axe (21) et l'axe des lames (51) sont distincts et parallèles entre eux.

12. Fermoir pour bracelet selon l'une des revendications précédentes, **caractérisé en ce que** le levier d'actionnement (2) comprend un élément de préhension (2a) agencé au niveau d'une première extrémité longitudinale, permettant sa manipulation pour déverrouiller le fermoir, et **en ce que** le levier d'actionnement (2) est mobile en rotation autour d'un deuxième axe (21) positionné au niveau d'une deuxième extrémité longitudinale du levier d'actionnement (2).

13. Fermoir pour bracelet selon l'une des revendications précédentes, **caractérisé en ce qu'**il est :
- un fermoir à deux lames mobiles (4, 5), ou
- un fermoir à trois lames mobiles (4, 5, 5'), comprenant deux lames (5), (5') articulées sur une lame (4) centrale et deux dispositifs de verrouillage (10), (10'), un deuxième dispositif de verrouillage (10'), sensiblement symétriquement agencé relativement audit dispositif de verrouillage (10), reliant une troisième lame (5') relativement à la deuxième lame (4), lesdits deux dispositifs de verrouillage (10), (10') permettant respectivement de verrouiller les première et troisième lames (5), (5') sur la deuxième lame (4) centrale.

14. Bracelet, caractérisé en qu'il comprend un fermoir selon l'une des revendications précédentes.

15. Montre-bracelet, **caractérisée en ce qu'**elle comprend au moins un bracelet selon la revendication précédente.

## Patentansprüche

1. Armbandverschluss, welcher mindestens zwei bewegliche Platten (4), (5) umfasst, die um eine Achse (51) der Platten gelenkig miteinander verbunden sind, und der eine Verriegelungsvorrichtung (10) umfasst, die es ermöglicht, eine erste Platte (5) relativ zu einer zweiten Platte (4) in einer geschlossenen bzw. geöffneten Konfiguration des Verschlusses zu verriegeln oder zu entriegeln, wobei die Verriegelungsvorrichtung (10) mit der ersten Platte (5) verbunden ist und einen Betätigungshebel (2), der zur Betätigung der Verriegelungsvorrichtung durch einen Benutzer bestimmt ist, und ein Verriegelungselement (1), das geeignet ist, mit einem komplementären Einhakelement (4a) der zweiten Platte (4) zusammenzuwirken, umfasst,
wobei der Verschluss **dadurch gekennzeichnet ist, dass** er ein Zwischenelement (3) umfasst, das einerseits mit dem Verriegelungselement (1) durch eine erste Verbindungsvorrichtung verbunden ist und andererseits mit dem Betätigungshebel (2) durch eine zweite Verbindungsvorrichtung verbunden ist, wobei mindestens eine dieser zwei Verbindungsvorrichtungen mit mindestens zwei Freiheitsgraden ausgestattet ist.

2. Armbandverschluss nach dem vorhergehenden Anspruch, **dadurch gekennzeichnet, dass** mindestens eine der zwei Verbindungsvorrichtungen der Verriegelungsvorrichtung einen ersten Freiheitsgrad der Rotation um eine zweite Zwischenachse (32) und einen zweiten Freiheitsgrad einer Translation durch Verschiebung der zweiten Zwischenachse (32) innerhalb einer Nut (22) verleiht.

3. Armbandverschluss nach dem vorhergehenden Anspruch, **dadurch gekennzeichnet, dass** der Betätigungshebel (2) und das Zwischenelement (3) der Verriegelungsvorrichtung durch die zweite Verbindungsvorrichtung verbunden sind, die eine Nut (22) umfasst, die an dem Betätigungshebel (2) oder dem Zwischenelement (3) angeordnet ist und in deren Innerem sich die zweite Zwischenachse (32) verschiebt, die den Betätigungshebel (2) und das Zwischenelement (3) verbindet und um welche der Betätigungshebel (2) und das Zwischenelement (3) schwenken können, was zwei Freiheitsgrade zwischen dem Betätigungshebel (2) und dem Zwischenelement (3) ermöglicht.

4. Armbandverschluss nach einem der vorhergehenden Ansprüche, **dadurch gekennzeichnet, dass** eine der zwei Verbindungsvorrichtungen der Verriegelungsvorrichtung einen einzigen Freiheitsgrad der Rotation um eine erste Zwischenachse (31) verleiht.

5. Armbandverschluss nach einem der vorhergehenden Ansprüche, **dadurch gekennzeichnet, dass** das Verriegelungselement (1) drehbeweglich um eine erste Achse (11) gelagert ist, und dadurch, dass der Betätigungshebel (2) drehbeweglich um eine zweite Achse (21) gelagert ist.

6. Armbandverschluss nach einem der vorhergehenden Ansprüche, **dadurch gekennzeichnet, dass** er eine oder mehrere Rückstellfedern (8a, 8b) umfasst, die dazu eingerichtet sind, auf das Verriegelungselement (1) mit dem Ziel einzuwirken, es in einer Position zu positionieren, in der es in der Lage ist, mit dem komplementären Einhakelement (4a) in Eingriff zu kommen, um so den Armbandverschluss zu verriegeln.

7. Armbandverschluss nach einem der vorhergehenden Ansprüche, **dadurch gekennzeichnet, dass** er eine Abdeckung (6) umfasst, die drehbar um eine Abdeckungsachse (61) auf der ersten Platte (5) angeordnet ist und einen Querschnitt in Form eines umgekehrten U aufweist, dessen Oberseite für einen Benutzer sichtbar ist und dessen zwei parallele Seitenwände die Verriegelungsvorrichtung (10) des Verschlusses verdecken oder im Wesentlichen verdecken, und das Verriegelungselement (1) der Verriegelungsvorrichtung (10) an der ersten Platte (5) oder an der Abdeckung (6) drehbar um eine erste Achse (11) gelagert ist, die an einem ersten Längsende der ersten Platte (5) oder der Abdeckung (6) positioniert ist, und dadurch, dass der Betätigungshebel (2) der Verriegelungsvorrichtung an der ersten Platte (5) oder an der Abdeckung (6) drehbar um eine zweite Achse (21) gelagert ist, die an einem ersten Längsende der ersten Platte (5) oder der Abdeckung (6) positioniert ist, die an einem zweiten Längsende der ersten Platte (5) oder der Abdeckung (6) positioniert ist.

8. Armbandverschluss nach einem der vorhergehenden Ansprüche, **dadurch gekennzeichnet, dass** er eine Abdeckung (6) umfasst, die auf der ersten Platte (5) drehbar um eine Abdeckungsachse (61) angeordnet ist, und dadurch, dass der Betätigungshebel (2) ein beweglicher Teil der Oberseite und für einen Benutzer der Abdeckung (6) sichtbar ist.

9. Armbandverschluss nach einem der vorhergehenden Ansprüche, **dadurch gekennzeichnet, dass** das Verriegelungselement (1) und das Zwischenelement (3) der Verbindungsvorrichtung drehbar relativ zueinander um eine erste Zwischenachse (31) verbunden sind.

10. Armbandverschluss nach den Ansprüchen 2 oder 3 und 9, **dadurch gekennzeichnet, dass** die erste Zwischenachse (31) und die zweite Zwischenachse (32) jeweils an einem der zwei Längsenden des Zwischenelements (3) angeordnet sind und in der geschlossenen Konfiguration des Verschlusses beiderseits der ersten Achse (11) positioniert sind.

11. Armbandverschluss nach den Ansprüchen 2 oder 3 und 9, **dadurch gekennzeichnet, dass** die erste Zwischenachse (31), die zweite Zwischenachse (32) und die erste Achse (11) verschieden und parallel zueinander sind, oder dadurch, dass die erste Zwischenachse (31), die zweite Zwischenachse (32), die erste Achse (11) und die zweite Achse (21) verschieden und parallel zueinander sind, oder dadurch, dass die erste Zwischenachse (31), die zweite Zwischenachse (32), die erste Achse (11), die zweite Achse (21) und die Achse der Platten (51) verschieden und parallel zueinander sind.

12. Armbandverschluss nach einem der vorhergehenden Ansprüche, **dadurch gekennzeichnet, dass** der Betätigungshebel (2) ein an einem ersten Längsende angeordnetes erstes Greifelement (2a) umfasst, das seine Handhabung zum Entriegeln des Verschlusses ermöglicht, und dadurch, dass der Betätigungshebel (2) drehbeweglich um eine zweite Achse (21) ist, die an einem zweiten Längsende des Betätigungshebels (2) positioniert ist.

13. Armbandverschluss nach einem der vorhergehenden Ansprüche, **dadurch gekennzeichnet, dass** er:
- ein Verschluss mit zwei beweglichen Platten (4, 5) ist, oder
- ein Verschluss mit drei beweglichen Platten (4, 5, 5') ist, der zwei an einer mittleren Platte (4) angelenkte Platten (5), (5') und zwei Verriegelungsvorrichtungen (10), (10') umfasst, wobei eine zweite Verriegelungsvorrichtung (10'), die im Wesentlichen symmetrisch bezüglich der Verriegelungsvorrichtung (10) angeordnet ist, eine dritte Platte (5') mit der zweiten Platte (4) verbindet, wobei die zwei Verriegelungsvorrichtungen (10), (10') ermöglichen, die erste bzw. die dritte Platte (5), (5') auf der mittleren zweiten Platte (4) zu verriegeln.

14. Armband, **dadurch gekennzeichnet, dass** es einen Verschluss nach einem der vorhergehenden Ansprüche umfasst.

15. Armbanduhr, **dadurch gekennzeichnet, dass** sie mindestens ein Armband nach dem vorhergehenden Anspruch umfasst.

## Claims

1. A clasp for a bracelet, which comprises at least two movable blades (4), (5) that are articulated with respect to one another about an axis of the blades (51) and which comprises a locking device (10) that makes it possible to lock or unlock a first blade (5) relative to a second blade (4), respectively in closed and open configurations of the clasp, the locking device (10) being linked to the first blade (5) and comprising an actuation lever (2) intended for the actuation of the locking device by a user, a locking element (1) capable of cooperating with a complementary hooking element (4a) of the second blade (4), the clasp being **characterized in that** it comprises an intermediate element (3) linked on the one hand to the locking element (1) by a first link device and linked on the other hand to the actuation lever (2) by a second link device, at least one of these two link devices being provided with at least two degrees of freedom.

2. The clasp for a bracelet as claimed in the preceding claim, **characterized in that** at least one of said two link devices of the locking device confers a first degree of freedom in rotation about a second intermediate axis (32), and a second degree of freedom according to a translation by displacement of said second intermediate axis (32) within a groove (22).

3. The clasp for a bracelet as claimed in the preceding claim, **characterized in that** the actuation lever (2) and the intermediate element (3) of the locking device are linked by the second link device comprising a groove (22), arranged on the actuation lever (2) or the intermediate element (3), within which the second intermediate axis (32) linking the actuation lever (2) and the intermediate element (3) is displaced and about which the actuation lever (2) and the intermediate element (3) can pivot, allowing two degrees of freedom between the actuation lever (2) and the intermediate element (3).

4. The clasp for a bracelet as claimed in one of the preceding claims, **characterized in that** one of said two link devices of the locking device confers a single degree of freedom in rotation about a first intermediate axis (31).

5. The clasp for a bracelet as claimed in one of the preceding claims, **characterized in that** the locking element (1) is mounted to be movable in rotation about a first axis (11), and **in that** the actuation lever (2) is mounted to be movable in rotation about a second axis (21).

6. The clasp for a bracelet as claimed in one of the preceding claims, **characterized in that** it comprises one or more return springs (8a, 8b) arranged to act on the locking element (1) to tend to position it in a position capable of being engaged with the complementary hooking element (4a) so as to lock the bracelet clasp.

7. The clasp for a bracelet as claimed in one of the preceding claims, **characterized in that** it comprises a cover (6) arranged to rotate about a cover axis (61) on said first blade (5) and having an inverted U-shaped section whose top face is visible to a user and whose two parallel lateral walls mask or substantially mask the locking device (10) of the clasp, the locking element (1) of the locking device (10) is mounted to rotate on said first blade (5) or on said cover (6) about a first axis (11) positioned at a first longitudinal end of said first blade (5) or of said cover (6) and **in that** the actuation lever (2) of the locking device is mounted to rotate on said first blade (5) or on said cover (6) about a second axis (21) positioned at a second longitudinal end of said first blade (5) or of said cover (6).

8. The clasp for a bracelet as claimed in one of the preceding claims, **characterized in that** it comprises a cover (6) arranged on said first blade (5) to rotate about a cover axis (61) and **in that** the actuation lever (2) is a movable part of the top face and visible to a user of the cover (6).

9. The clasp for a bracelet as claimed in one of the preceding claims, **characterized in that** the locking element (1) and the intermediate element (3) of the locking device are linked in relative rotation about a first intermediate axis (31).

10. The clasp for a bracelet as claimed in claims 2 or 3, and 9, **characterized in that** the first intermediate axis (31) and the second intermediate axis (32) are arranged respectively at the two longitudinal ends of the intermediate element (3), and are positioned on either side of the first axis (11) in the closed configuration of the clasp.

11. The clasp for a bracelet as claimed in one of claims 2 or 3, and 9, **characterized in that** the first intermediate axis (31), the second intermediate axis (32) and the first axis (11) are distinct from and parallel to one another, or **in that** the first intermediate axis (31), the second intermediate axis (32), the first axis (11) and the second axis (21) are distinct from and parallel to one another, or **in that** the first intermediate axis (31), the second intermediate axis (32), the first axis (11), the second axis (21) and the axis of the blades (51) are distinct from and parallel to one another.

12. The clasp for a bracelet as claimed in one of the preceding claims, **characterized in that** the actuation lever (2) comprises a gripping element (2a) arranged at a first longitudinal end, allowing it to be manipulated to unlock the clasp, and **in that** the actuation lever (2) is movable in rotation about a second axis (21) positioned at a second longitudinal end of the actuation lever (2).

13. The clasp for a bracelet as claimed in one of the preceding claims, **characterized in that** it is:
- a clasp with two movable blades (4, 5), or
- a clasp with three movable blades (4, 5, 5'), comprising two blades (5), (5') articulated on the central blade (4) and two locking devices (10), (10'), a second locking device (10'), substantially symmetrically arranged relative to said locking device (10), linking a third blade (5') relative to the second blade (4), said two locking devices (10), (10') making it possible respectively to lock the first and third blades (5), (5') on the central second blade (4).

14. A bracelet, **characterized in that** it comprises a clasp as claimed in one of the preceding claims.

15. A wristwatch, **characterized in that** it comprises at least one bracelet as claimed in the preceding claim.
